# EUROPÄISCHE PATENTSCHRIFT

(11) **EP 0 016 903 B1**
(45) Veröffentlichungstag und Bekanntmachung des Hinweises auf die Patenterteilung: **18.08.1982**
(21) Anmeldenummer: 80100221.3
(22) Anmeldetag: 17.01.1980
(51) Int. Cl.: E05B 9/04

(54) **Drehgriffeinheit**
Turning handle unit
Unité de poignée tournante

(30) Priorität: 15.03.1979 DE 2910295
(43) Veröffentlichungstag der Anmeldung: 15.10.1980
(73) Patentinhaber: Firma Aug. Winkhaus, D-4404 Telgte (DE)
(72) Erfinder: Lumme, Edgar, D-4404 Telgte (DE)
(74) Vertreter: Weickmann, Heinrich, Dipl.-Ing.

## Beschreibung

Die Erfindung betrifft eine Drehgriffeinheit, insbesondere für Fenster und Türen, umfassend ein Lager und einen in dem Lager gelagerten Drehgriffkörper, wobei in einer zur Drehachse der Drehgriffeinheit parallelen Ausnehmung des Drehgriffkörpers ein Schliesszylinder verschiebbar geführt ist, welcher in seiner lagernahen Stellung ein Sperrglied in eine Sperrgliedausnehmung des Lagers eindringen lässt und in einer lagerfernen Stellung dieses Sperrglied ausser Eingriff mit der Sperrgliedausnehmung treten lässt, wobei weiter in dem Drehgriffkörper Vorspannmittel vorgesehen sind, welche den Schliesszylinder in die lagerferne Stellung vorspannen und wobei an dem Schliesszylinder eine federnd vorgespannte Sperrklinke vorgesehen ist, welche beim Einschieben des Schliesszylinders in seine lagernahe Stellung in eine Rastausnehmung des Drehgriffkörpers einrastet und durch Drehung des Schliesszylinderkerns gegenüber dem Schliesszylindergehäuse aus dem Rasteingriff lösbar ist.

Eine solche Drehgriffeinheit ist durch offenkundige Vorbenutzung bekannt.

Bei der bekannten Drehgriffeinheit ist die Sperrklinke in dem Gehäuse des Schliesszylinders geführt und durch ein mit dem Zylinderkern des Schliesszylinders verbundenes Steuerglied aus ihrer Raststellung in ihre Freigabestellung zurückziehbar, wenn der Zylinderkern des Schliesszylinders gedreht wird. Die Unterbringung der Sperrklinke und des Steuerglieds innerhalb des Schliesszylinders bereitet Schwierigkeiten, da der Schliesszylinder mit verhältnismässig kleinem Profil ausgeführt werden soll, um in dem Drehgriffkörper ohne Überdimensionierung des letzteren Platz zu finden. Diese Schwierigkeiten sind zwar im Prinzip lösbar, verteuern aber die Herstellung der Drehgriffeinheit.

Der Erfindung liegt die Aufgabe zugrunde, eine Drehgriffeinheit der eingangs bezeichneten Art so auszugestalten, dass die Sperrklinke und die für deren Steuerung notwendigen Organe einfacher und kostengünstiger hergestellt werden können.

Zur Lösung dieser Aufgabe wird erfindungsgemäss vorgeschlagen, dass die Sperrklinke an einem mit dem Schliesszylinderkern an dessen lagernahem Ende drehfest verbundenen Schwenkteil angebracht ist und dass die Ausnehmung mit einer Nockenfläche ausgeführt ist, welche beim Drehen des Schliesszylinderkerns die Sperrklinke aus der Rastausnehmung herausführt.

Weitere Merkmale der Erfindung, die auf einfache und platzsparende Herstellung sowie hohen Sicherheitswert der Drehgriffeinheit abstellen, sind in den Unteransprüchen behandelt.

Die beiligenden Figuren erläutern die Erfindung. Es stellen dar:
Fig. 1 einen Längsschnitt durch eine erfindungsgemässe Drehgriffeinheit,
Fig. 2 einen Schnitt nach Linie 11-11 der Fig. 1, jedoch in einer anderen Betriebsstellung,
Fig. 3 einen Schnitt nach Linie 111-111 der Fig. 1 und

Fig. 1 einen Schnitt nach Linie IV-IV der Fig. 2.

In den Figuren ist ein Lager, genannt Lagerplatte oder Rosette, mit 10 bezeichnet. Diese Lagerplatte 10 weist Bohrungen 12 auf. die zur Aufnahme von Befestigungsschrauben dienen, beispielsweise zur Befestigung der Lagerplatte 10 an einem Fensterflügel. Die Bohrungen 12 werden nach Einsetzen der nicht eingezeichneten Befestigungsschrauben durch einen Stöpsel 14, beispielsweise aus Kunststoff. verblockt, welcher so straff in der Bohrung sitzt, dass er nur durch Ausbohren entfernt werden kann. In der Lagerplatte 10, und zwar in einer Zentralbohrung 16 dieser Lagerplatte, ist ein Drehgriffkörper 18 mittels eines Drehzapfens 20 gelagert. Der Drehzapfen 20 ist durch einen Haltering 24 in axialer Richtung festgelegt. In dem Haltering 24 sind Löcher 26 vorgesehen. Diese Löcher treten in den verschiedenen funktionsbedingten Drehstellungen des Drehgriffkörpers in Flucht mit einer Bohrung 28 der Lagerplatte 10. Die Bohrung 28 nimmt eine durch eine Feder 30 vorgespannte Kugel 32 auf, so dass durch das Zusammenwirken der Kugel 32 und der Löcher 26 eine fühlbare Auszeichnung der Funktionsstellungen vor anderen Stellungen besteht. In dem Drehzapfen 20 ist eine polygonale Ausnehmung 34 vorhanden, die einen prismatischen Stift 36 zur Übertragung der Drehbewegung beispielsweise auf das Betätigungsgestänge eines Drehkippbeschlags ermöglicht.

In dem Drehgriffkörper 18 ist eine Ausnehmung 38 vorgesehen, welche einen Schliesszylinder 40 aufnimmt. Der Schliesszylinder umfasst eine Schliesszylindergehäuse 42 und einen Schliesszylinderkern 44. Der Schliesszylinder ist mit üblichen Stiftzuhaltungen 46 ausgeführt und wird durch einen Flachschlüssel betätigt. Bei eingestecktem Flachschlüssel geben die Stiftzuhaltungen die Drehbewegung des Zylinderkerns 44 frei.

Der Schliesszylinder 40 ist in der Ausnehmung 38 axial verschiebbar zwischen einer lagerfernen Stellung, die in Fig. 1 gezeichnet ist, und einer lagernahen Stellung, die in Fig. 2 gezeichnet ist. Der axiale Verschiebeweg des Schliesszylinders 40 ist durch eine achsparallele Längsnut 48 begrenzt. In diese Längsnut 48 greift eine Madenschraube 50 ein, welche von der schwer zugänglichen unteren Seite 52 des Drehgriffkörpers 18 her eingeführt ist. An die Ausnehmung 38 grenzt eine Sackbohrung 54 an, welche eine Schraubendruckfeder 56 aufnimmt. Die Schraubendruckfeder 56 spannt den Schliesszylinder 40 in seine in Fig. 1 gezeichnete lagerferne Stellung vor.

Der Zylinderkern des Schliesszylinders 40 besitzt einen über das Zylindergehäuse 42 nach unten vorspringenden Fortsatz 58. Dieser Fortsatz '58 ist in der Stellung der Fig. 1 bis oberhalb die Trennlinie zwischen Lagerplatte 10 und Griffkötpe- ¹8 zurückgezogen. In der Stellung der Fig. 2 jedoch ist der Fortsatz 58 bis über die Trennebene hinunter nach unten verschoben, so dass er in eine Ausnehmung 60 der Lagerplatte 10 eingreift. Die Ausnehmung 60 ist eine von vier Ausnehmungen, von denen in Fig. 2 weitere zwei gestrichelt eingezeichnet sind. Diese Ausnehmungen sind mit Abständen von 90° um die Drehachse des Drehzapfens 20 herum verteilt in der Lagerplatte 10 angeordnet. Wenn der Fortsatz 58, im folgenden Sperrglied genannt, in eine der Ausnehmungen 60 der Lagerplatte 10, im folgenden Sperrgliedausnehmungen genannt, eingreift, so ist der Drehgriffkörper 18 gegen Drehung relativ zu der Lagerplatte 10 gesperrt; dies trifft in der Stellung der Fig. 2 zu.

In der Mantelfläche 62 der Ausnehmung 38 ist eine als Nockenfläche wirkende Rastausnehmung in Form einer mondsichelförmigen Aussparung 64 vorgesehen. In einem mit dem Zylinderkern 44 verbundenen Schwenkteil 66 des Schliesszylinders 40 ist, wie aus Fig. 2 ersichtlich, von einer Radialbohrung 68 eine Sperrklinke in Form eines Sperrstifts 70 aufgenommen, welcher durch eine Schraubendruckfeder 72 nach radial aussen vorgespannt ist und durch eine Schulter 74 an einer Andrehung 76 der Bohrung 68 anschlägt. Dieser Sperrstift 70 rastet beim Abwärtsdrücken des Schliesszylinders 40 aus der Stellung der Fig. 1 in die Stellung der Fig. 2 hinter die Verrastungsfläche 78 der mondsichelförmigen Aussparung 64 ein, so dass der Schliesszylinder 40 nicht mehr in die Stellung nach Fig. 1 zurückkehren kann. Natürlich kann der Schliesszylinder 40 nur dann aus der Stellung gemäss Fig. 1 in die Stellung nach Fig. 2 abwärts gedrückt werden, wenn sich das Sperrglied 58 in Flucht mit einer Sperrgliedausnehmung 60 befindet. Diese Fluchtstellung ist aber durch die Wechselwirkung der Kugel 32 und der Löcher 26 fühlbar.

Will man die Drehgriffeinheit wieder entsperren, so ist es notwendig, mit dem in den Zylinderkern 44 eingeführten Flachschlüssel den Zylinderkern 44 zu drehen. Beim Drehen wird der Sperrstift 70 durch die Wechselwirkung seines radial äusseren Endes mit der Umfangsfläche der mondsichelförmigen Aussparung 64 radial zurückgedrückt, bis er wieder in der Umfangsfläche 62 der Aussparung 38 liegt, dann springt der Schliesszylinder 40 unter der Wirkung der Vorspannfeder 56 nach oben und die Sperre ist gelöst.

Nachzutragen ist noch, dass in dem Drehzapfen 20 eine Ausnehmung 82 gebildet ist, welche in der lagernahen Stellung des Schliesszylinders 40 das Sperrglied 58 aufnimmt.

## Patentansprüche

1. Drehgriffeinheit, insbesondere für Fenster und Türen, umfassend ein Lager (10) und einen in dem Lager gelagerten Drehgriffkörper (18), wobei in einer zur Drehachse der Drehgriffeinheit parallelen Ausnehmung (38) des Drehgriffkörpers ein Schliesszylinder (40) verschiebbar geführt ist, welcher in seiner lagernahen Stellung ein Sperrglied (58) in eine Sperrgliedausnehmung (60) des Lagers eindringen lässt und in einer lagerfernen Stellung dieses Sperrglied ausser Eingriff mit der Sperrgliedausnehmung treten lässt, wobei weiter in dem Drehgriffkörper Vorspannmittel (56) vorgesehen sind, welche den Schliesszylinder (40) in die lagerferne Stellung vorspannen und wobei an dem Schliesszylinder eine federnd vorgespannte Sperrklinke (70) vorgesehen ist, welche beim Einschieben des Schliesszylinders in seine lagernahe Stellung in eine Rastausnehmung (64) Drehgriffkörpers (18) einrastet und durch Drehung des Schliesszylinderkerns (44) gegenüber dem Schliesszylindergehäuse (42) aus dem Rasteingriff lösbar ist, dadurch gekennzeichnet, dass die Sperrklinke (70) an einem mit dem Schliesszylinderkern (44) an dessen lagernahem Ende drehfest verbundenen Schwenkteil (66) angebracht ist und dass die Ausnehmung (38) mit einer Nockenfläche (bei 64) ausgeführt ist, welche beim Drehen des Schliesszylinderkerns (44) die Sperrklinke (70) aus der Rastausnehmung (64) herausführt.

2. Drehgriffeinheit nach Anspruch 1, dadurch gekennzeichnet, dass die Sperrklinke (70) von einem in dem Schwenkteil (66) im wesentlichen radial zu dessen Schwenkachse geführten, radial vorgespannten Sperrstift gebildet ist.

3. Drehgriffeinheit nach Anspruch 2, dadurch gekennzeichnet, dass die Nockenfläche von der Umfangsfläche einer annähernd mondsichelförmigen Aussparung (64) gebildet ist, welche an die Ausnehmung (38) angrenzt.

4. Drehgriffeinheit nach einem der Ansprüche 1 bis 3, dadurch gekennzeichnet, dass das gegebenenfalls durchmesserverringerte Ende (58) des Schwenkteils (66) das Sperrglied bildet.

5. Drehgriffeinheit nach einem der Ansprüche 1 bis 4, dadurch gekennzeichnet, dass ein Drehzapfen (20) fest mit dem Drehgriffkörper (18) verbunden ist und dass dieser Drehzapfen auf einem Teil seiner Länge von einer Ausnehmung (82) angeschnnitten ist, in welche das Sperrglied (58) mit einem Teil seines Umfangs eingreift.

6. Drehgriffeinheit nach einem der Ansprüche 1 bis 5, dadurch gekennzeichnet, dass der Drehzapfen (20) einstückig mit dem Drehgriff (18) hergestellt ist.

7. Drehgriffeinheit nach einem der Ansprüche 1 bis 6, dadurch gekennzeichnet, dass in dem Lager (10) eine Mehrzahl von Sperrgliedausnehmungen (60) über den Umfang der Drehachse verteilt angeordnet sind.

8. Drehgriffeinheit nach einem der Ansprüche 1 bis 7, dadurch gekennzeichnet, dass in dem Lager (10) angeordnete Aufnahmebohrungen (12) für Befestigungsschrauben des Lagers (10) wenigstens in einer Drehstellung des Drehgriffkörpers (18) durch den Drehgriffkörer (18) verdeckt sind.

9. Drehgriffeinheit nach einem der Ansprüche 1 bis 8, dadurch gekennzeichnet, dass die Aufnahmebohrungen (12) zur Aufnahme von Schraubenkopfabdeckstöpseln (14) ausgebildet sind, welche nur durch Ausbohren entfernbar sind.

10. Drehgriffeinheit nach einem der Ansprüche 1 bis 9, dadurch gekennzeichnet, dass der Schliesszylinder (40) durch eine Madenschraube (50) gegen Ausheben aus der Ausnehmung (38) gesichert ist, welche an der Unterseite des Drehgriffkörpers (18) schwer zugänglich angeordnet ist und in eine Längsnut (48) des Schliesszylinders (40) eingreift, derart, dass sie dessen Bewegung zwischen der lagernahen Stellung und der lagerfernen Stellung nicht behindert.

11. Drehgriffeinheit nach einem der Ansprüche 1-10, dadurch gekennzeichnet, dass das Lager (10) von einer Rosette oder einem Schild gebildet ist.

12. Drehgriffeinheit nach einem der Ansprüche 1-11, dadurch gekennzeichnet, dass die Sperrgliedausnehmung (60) im Bereich der Trennebene des Drehgriffkörpers (18) und des Lagers (10) angeordnet ist.

13. Drehgriffeinheit nach Anspruch 12, dadurch gekennzeichnet, dass die Sperrgliedausnehmung (60) teilweise in dem Lager (10) und teilweise in dem Drehgriffkörper (18) ausgebildet ist.

14. Drehgriffeinheit nach einem der Ansprüche 1-13, dadurch gekennzeichnet, dass das Schwenkteil (66) und das Sperrglied (58) von einem Fortsatz des Schliesszylinderkerns (44) an dessen lagernahem Ende gebildet sind.

15. Drehgriffeinheit nach einem der Ansprüche 1-14, dadurch gekennzeichnet, dass an dem Schliesszylindergehäuse (42) eine Druckfeder (56) angreift, welche dieses in die lagerferne Stellung zu schieben sucht.

## Claims

1. Turning-handle unit, especially for windows and doors, comprising a bearing (10) and a turning-handle body (18) mounted in the bearing, with, guided displaceably in a recess (32) in the turning-handle body parallel to the axis of rotation of the turning-handle unit, a closing cylinder (40) which, in its position near the bearing, allows a blocking member (58) to penetrate into a blocking-member recess (60) in the bearing and, in a position remote from the bearing, allows this blocking member to disengage from the blocking-member recess, there being also, in the turning-handle body, prestressing means (56) which prestress the closing cylinder (40) into the position remote from the bearing and there being on the closing cylinder a resiliently prestressed pawl (70) which, when the closing cylinder is pushed into its position near the bearing, engages into an engagement recess (64) in the turning-handle body (18) and can be released from engagement as a result of rotation of the closing-cylinder core (44) in relation to the closing-cylinder housing (42), characterised in that the pawl (70) is attached to a pivoting part (66) which is connected in a rotation- proof manner to the closing-cylinder core (44) at its end near the bearing, and in that the recess (38) is made with a cam face (at 64) which, when the closing-cylinder core (44) is rotated, guides the pawl (70) out of the engagement recess (64).

2. Turning-handle unit according to Claim 1, characterised in that the pawl (70) is formed by a radially prestressed blocking pin guided in the pivoting part (66) substantially radially to its pivot axis.

3. Turning-handle unit according to Claim 2, characterised in that the cam face is formed by the peripheral face of an approximately crescent-shaped cutaway portion (64) which adjoins the recess (38).

4. Turning-handle unit according to one of Claims 1 to 3, characterised in that the end (58), reduced in diameter if appropriate, of the pivoting part (66) forms the blocking member.

5. Turning-handle unit according to one of Claims 1 to 4, characterised in that a pivot (20) is connected fixedly to the turning-handle body (18), and in that this pivot is notched over part of its length with a recess (82) into which part of the periphery of the blocking member (58) engages.

6. Turning-handle unit according to one of Claims 1 to 5, characterised in that the pivot (20) is made in one piece with the turning handle (18).

7. Turning-handle unit according to one of Claims 1 to 6, characterised in that, in the bearing (10), a plurality of blocking-member recesses (60) is arranged distributed over the periphery of the pivot.

8. Turning-handle unit according to one of Claims 1 to 7, characterised in that receiving bores (12), located in the bearing (10), for fastening screws of the bearing (10) are concealed. at least in one position of rotation of the turning-handle body (18), by the turning-handle body (18).

9. Turning-handle unit according to one of Claims 1 to 8, characterised in that the receiving bores (12) are designed to receive screw-head covering plugs (14) which can be removed only by being drilled out.

10. Turning-handle unit according to one of Claims 1 to 9, characterised in that the closing cylinder (40) is secured by a grub screw (50) against being lifted out from the recess (38), this grub screw being located on the underside of the turning-handle body (18) so as to be not easily accessible and engaging into a longitudinal slot (48) in the closing cylinder (40), in such a way that it does not impede the movement of the latter between the position near the bearing and the position remote from the bearing.

11. Turning-handle unit according to one of Claims 1 to 10, characterised in that the bearing (10) is formed by a --,,;e or a plate.

12. Turning-handle unit according to one of Claims 1 to 11, characterised in that the blocking-member recess (60) is located in the region of the parting plane of the turning-handle body (18) and of the bearing (10).

13. Turning-handle unit according to Claim 12, characterised in that the blocking-member recess (60) is formed partly in the bearing (10) and partly in the turning-handle body (18).

14. Turning-handle unit according to one of Claims 1 to 13, characterised in that the pivoting part (66) and the blocking member (58) are formed by an extension of the closing-cylinder core (44) at its end near the bearing.

15. Turning-handle unit according to one of Claims 1 to 14, characterised in that a compression spring (56) engages on the closing-cylinder housing (42) and seeks to push the latter into the position remote from the bearing.

## Revendications

1. Unité de poignée tournante, notamment pour fenêtres et portes, comprenant un support (10) et un corps de poignée tournante (18) monté dans le support, un barillet (40) étant guidé coulissant dans un évidement (38) du corps de poignée tournante parallèle à l'axe de rotation de l'unité de poignée tournante, lequel barillet laisse, dans sa position proche du support, pénétrer un organe de blocage (58) dans un évidement correspondant (60) du support et laisse, dans une position éloignée du support, se dégager cet organe de blocage de l'évidement correspondant, des organes de mise sous tension initiale (56) étant en outre prévus dans le corps de poignée tournante qui tendent à maintenir le barillet (40) dans la position éloignée du support, tandis qu'il est également prévu sur le barillet une pièce d'arrêt (70) soumise à une tension initiale par ressort et qui, lorsque le barillet est poussé dans sa position proche du support, s'encastre dans un évidement de mise en prise (64) du corps de poignée tournante (18) et peut être amenée hors de prise avec cet évidement par rotation du noyau (44) du barillet par rapport au carter (42) de celui-ci, caractérisée en ce que la pièce d'arrêt (70) est montée sur un élément pivotant (66) relié de manière fixe en rotation au noyau (44) au niveau de son extrémité proche du support et en ce que l'évidement (38) est réalisé avec une surface formant came (en 64) qui en cas de rotation du noyau (44) du barillet fait sortir la pièce d'arrêt (70) hors de l'évidement de mise en prise (64).

2. Unité de poignée tournante selon la revendication 1, caractérisée en ce que la pièce d'arrêt (70) est formée par une tige de blocage guidée dans l'élément pivotant (66) sensiblement radialement à l'axe de pivotement de celui-ci et soumise radialement à une tension initiale.

3. Unité de poignée tournante selon la revendication 2, caractérisée en ce que la surface formant came est formée par la surface périphérique d'un évidement approximativement en forme de croissant de lune (64) qui est contigu à l'évidement (38).

4. Unité de poignée tournante selon l'une quelconque des revendications 1 à 3, caractérisée en ce que l'extrémité (58) éventuellement à diamètre réduit de l'élément pivotant (66) forme l'organe de blocage.

5. Unité de poignée tournante selon l'une quelconque des revendications 1 à 4, caractérisée en ce qu'un tourillon (20) est relié de manière fixe au corps de poignée tournante (18) et en ce que ce tourrilon est entamé sur une partie de sa longueur par un évidement (82) dans lequel l'organe de blocage (58) s'engage avec une partie de sa périphérie.

6. Unité de poignée tournante selon l'une quelconque des revendications 1 à 5, caractérisée en ce que le tourillon (20) est réalisé en une pièce avec la poignée tournante (18).

7. Unité de poignée tournante selon l'une quelconque des revendications 1 à 6, caractérisée en ce que plusieurs évidements (60) pour l'organe de blocage sont ménagés dans le support (10) de manière répartie sur la périphérie de l'axe de rotation.

8. Unité de poignée tournante selon l'une quelconque des revendications 1 à 7, caractérisée en ce que des alésages (12) prévus dans le support (10) pour recevoir des vis de fixation du support (10) sont masqués par le corps de poignée tournante (18) au moins dans une position de rotation du corps de poignée tournante (18).

9. Unité de poignée tournante selon l'une quelconque des revendications 1 à 8, caractérisée en ce que les alésages (12) sont réalises pour recevoir des bouchons (14) destinés à recouvrir des têtes de vis et qui ne sont amovibles que par perçage.

10. Unité de poignée tournante selon l'une quelconque des revendications 1 à 9, caractérisée en ce que le barillet (40) est empêché d'être extrait de l'évidement (38) par une vis sans tête (50) qui est montée de façon difficilement accessible sur le côté inférieur du corps de poignée tournante (18) et s'engage dans une rainure longitudinale (48) du barillet (40) de telle façon qu'elle ne gêne pas le mouvement de celui-ci entre la position proche du support et celle éloignée du support.

11. Unité de poignée tournante selon l'une quelconque des revendications 1 à 10, caractérisée en ce que le support (10) est formé par une rosette ou une plaquette.

12. Unité de poignée tournante selon l'une quelconque des revendications 1 à 11, caractérisée en ce que l'évidement (60) pour l'organe de blocage est situé au niveau du plan de séparation du corps de poignée tournante (18) et du support (10).

13. Unité de poignée tournante selon la revendication 12, caractérisée en ce que l'évidement (60) pour l'organe de blocage est exécuté partiellement dans le support (10) et partiellement dans le corps de poignée tournante (18).

14. Unité de poignée tournante selon l'une quelconque des revendications 1 à 13, caractérisée en ce quel l'élément pivotant (66) et l'organe de blocage (58) sont formés par un prolongement du noyau de barillet (44) à son extrémité proche du support.

15. unité de poignée tournante selon l'une quelconque des revendications 1 à 14, caractérisée en ce que sur le carter (42) du barillet agit un ressort de compression (56) qui tend à pousser le carter dans la position éloignée du support.
